# EUROPÄISCHE PATENTSCHRIFT

(11) **EP 1 921 949 B1**
(45) Veröffentlichungstag und Bekanntmachung des Hinweises auf die Patenterteilung: **16.03.2016**
(21) Anmeldenummer: 06791875.5
(22) Anmeldetag: 06.09.2006
(51) Int. Cl.: A47B 88/10, A47B 88/14

(54) **SCHUBKASTENAUSZUGSFÜHRUNG**
DRAW PULL GUIDE
ELEMENT DE GUIDAGE D'EXTRACTION DE TIROIR

(30) Priorität: 08.09.2005 DE 202005014127 U
(43) Veröffentlichungstag der Anmeldung: 21.05.2008
(73) Patentinhaber: Paul Hettich GmbH & Co. KG, 32278 Kirchlengern (DE)
(72) Erfinder: NOSKE, Frank, 32584 Löhne (DE); WEICHELT, Rainer, 32278 Kirchlengern (DE); REDECKER, Detlef, 32049 Herford (DE)
(74) Vertreter: Dantz, Jan Henning
(86) Internationale Anmeldenummer: PCT/EP2006/008689
(87) Internationale Veröffentlichungsnummer: WO 2007/028593

(56) Entgegenhaltungen:
- EP-A2- 0 868 866
- WO-A2-2004/100710

## Beschreibung

Die vorliegende Erfindung betrifft eine Schubkastenauszugsführung mit einer an einem Möbelkorpus befestigbaren Führungsschiene und mit einer schubkastenseitig befestigbaren Laufschiene, wobei die Laufschiene gegenüber der Führungsschiene -oder einer auszugsverlängernden Mittelschiene, welche gegenüber der Führungsschiene über mehrere, von einem Wälzkörperkäfig aufgenommenen Wälzkörpern aus Metall geführt ist- über mehrere, von einem Wälzkörperkäfig aus Kunststoff aufgenommenen Wälzkörpern aus Metall geführt ist und der Auszugsweg der Laufschiene bzw. der Mittelschiene begrenzt ist durch einen an der Laufschiene bzw. der Mittelschiene angebrachten und in die Laufbahn der Wälzkörper hineinragenden Endanschlag, wobei an der Führungsschiene und/oder an der Mittelschiene ein in den Verschiebeweg des jeweiligen Wälzkörperkäfigs ragender Anschlag vorgesehen ist, an den der Wälzkörperkäfig kurz vor Erreichen des Endanschlages für die Wälzkörper anschlägt und dass der Wälzkörperkäfig in Richtung seiner Längsachse im Sinne eines Dämpfungsgliedes federnd ausgebildet ist.

Eine Schubkastenauszugsführung der gattungsgemäßen Art ist aus der EP 0 868 866 A2 bekannt. Bei der vorbekannten Konstruktion sind an Laufwagen, welche auch die Wälzkörper aufnehmen, im stirnseitigen Endbereich Puffer vorgesehen, die eine dämpfende Wirkung beim Auftreffen auf einen Endanschlag erzielen. Diese Puffer sind bevorzugt an die Laufwagen einstückig angeformt.

Der vorliegenden Erfindung liegt die Aufgabe zugrunde, eine besonders einfache und preiswert herstellbare Auszugsführung der gattungsgemäßen Art unter Beibehaltung des Vorteils der Geräuschdämpfung zu schaffen.

Diese Aufgabe wird erfindungsgemäß dadurch gelöst, dass der Wälzkörperkäfig über seine Längserstreckung hinweg mit einer Vielzahl von quer zu seiner Längsache verlaufenden Einschnitten, Schlitzen oder ähnlichen Materialschwächungen versehen ist.

Durch diese Einschnitte, Schlitze oder ähnliche Materialschwächungen erhält der Wälzkörperkäfig eine gewisse Federfähigkeit, wobei durch die Anordnung, Anzahl oder geometrische Formgebung sehr großer Einfluss auf die angestrebte Dämpfungseigenschaft genommen werden kann.

Das Anbringen der entsprechenden Einschnitte, Schlitze oder anderer Materialschwächungen ist fertigungstechnisch sehr einfach zu beherrschen und somit extrem kostengünstig.

Der Wälzkörperkäfig selbst sollte aus einem Kunststoff mit relativ hoher Festigkeit gefertigt sein, damit die Wälzkörper sicher aufgenommen werden können. Durch die Einschnitte, Schlitze oder ähnliche Materialschwächungen kann aber nun der Wälzkörperkäfig konstruktiv so gestaltet sein, dass sich eine gute Federfähigkeit in Richtung seiner Längserstreckung ergibt.

Dabei können nach einer Weiterbildung der Erfindung die Einschnitte von den beiden Längsseitenbereichen des Wälzkörperkäfigs wechselseitig und jeweils in axialer Richtung gegeneinander versetzt angeordnet sein.

Eine weitere, vergleichsweise einfache Maßnahme zur Verbesserung der Dämpfungsfähigkeit des Wälzkörperkäfigs besteht darin, dass die Einschnitte, Schlitze oder dergleichen ganz oder teilweise mit einem elastischen Dämpfungsmaterial aus Kunststoff, Gummi oder dergleichen gefüllt sind.

Durch derartige Maßnahmen kann durch gezielte Veränderung der Federfähigkeit das Dämpfungsverhalten des Wälzkörperkäfigs beeinflusst werden.

Eine konstruktiv andere Möglichkeit, den Wälzkörperkäfig in Richtung seiner Längserstreckung federfähig zu gestalten, besteht darin, dass der Wälzkörperkäfig axial geteilt ist und aus zwei teleskopartig gegeneinander verschiebbaren Teilen besteht, wobei zwischen den beiden Teilen eine in Richtung der Längsachse des Wälzkörperkäfigs wirksame Feder angeordnet ist.

Bei einer derartigen Konstruktion kann durch die Wahl einer geeigneten Feder entsprechender Einfluss auf das Dämpfungsverhalten des Wälzkörperkäfigs genommen werden.

Ausführungsbeispiele der Erfindung sind in den beigefügten Zeichnungen dargestellt und werden im folgenden näher beschrieben.

Es zeigen:
- Figur 1: eine Teilansicht einer erfindungsgemäßen Schubkastenauszugsführung

Weiterhin ist der Wälzkörperkäfig 2, der insgesamt aus Kunststoff gefertigt ist, in Richtung seiner Längsachse im Sinne eines Dämpfungsgliedes federnd ausgebildet, beispielsweise durch Einschnitte 4 in den Längsseitenbereich des Wälzkörperkäfigs 2. Durch diese Einschnitte 4 kann der an sich aus relativ stabilem Kunststoff gefertigte Wälzkörperkäfig 2 konstruktiv so gestaltet werden, dass sich hier eine gewisse Federfähigkeit in Richtung der Längsachse des Wälzkörperkäfigs 2 ergibt.

Die Figuren 3a bis 3c zeigen einen Wälzkörperkäfig 2, der über einen großen Bereich seiner Längserstreckung hinweg mit Einschnitten 4 versehen ist, die, was insbesondere Figur 3b sehr deutlich zeigt, wechselseitig und jeweils in axialer Richtung des Wälzkörperkäfigs 2 gegeneinander versetzt angeordnet sind. Dies geht insbesondere aus Figur 3b sehr anschaulich hervor.

In dieser Draufsicht auf den Wälzkörperkäfig 2 gemäß Figur 3b wird deutlich, dass die Anordnung der Einschnitte 4 in den Wälzkörperkäfig 2 durchaus auch als mäanderförmig bezeichnet werden könnte.

In Figur 4 ist in einer perspektivischen Teilansicht ein Wälzkörperkäfig 2 für eine Schubkastenauszugsführung nach einem weiteren Ausführungsbeispiel der Erfindung dargestellt. Hier sind die Einschnitte 4 zur Erzielung einer gewissen Federfähigkeit des Wälzkörperkäfigs ähnlich wie beim Ausführungsbeispiel gemäß den Figuren 3a bis 3c ausgeführt, gehen aber im Unterschied zu diesem Ausführungsbeispiel jeweils aus von größeren Freischnitten 5 im Längsseitenbereich des Wälzkörperkäfigs 2. Hierdurch wird eine relativ weiche Federcharakteristik ermöglicht.

Beim Ausführungsbeispiel eines Wälzkörperkäfigs 2 nach einem weiteren Ausführungsbeispiel gemäß den Figuren 5a und 5b ist der Wälzkörperkäfig 2 axial geteilt und besteht somit aus zwei Teilen 21 und 22, die teleskopartig im Sinne des Doppelpfeiles A jeweils in den Figuren 5a und 5b gegeneinander verschiebbar sind. Zwischen den beiden Teilen 21 und 22 ist zumindest eine Feder 6 angeordnet, die als Druckfeder ausgebildet ist und in Richtung der Längsachse des Wälzkörperkäfigs 2 wirksam angeordnet ist.

Weiterhin ist der Wälzkörperkäfig 2, der insgesamt aus Kunststoff gefertigt ist, in Richtung seiner Längsachse im Sinne eines Dämpfungsgliedes federnd ausgebildet, beispielsweise durch Einschnitte 4 in den Längsseitenbereich des Wälzkörperkäfigs 2. Durch diese Einschnitte 4 kann der an sich aus relativ stabilem Kunststoff gefertigte Wälzkörperkäfig 2 konstruktiv so gestaltet werden, dass sich hier eine gewisse Federfähigkeit in Richtung der Längsachse des Wälzkörperkäfigs 2 ergibt.

Die Figuren 2a bis 2c zeigen einen Wälzkörperkäfig 2, der über einen großen Bereich seiner Längserstreckung hinweg mit Einschnitten 4 versehen ist, die, was insbesondere Figur 2b sehr deutlich zeigt, wechselseitig und jeweils in axialer Richtung des Wälzkörperkäfigs 2 gegeneinander versetzt angeordnet sind. Dies geht insbesondere aus Figur 2b sehr anschaulich hervor.

In dieser Draufsicht auf den Wälzkörperkäfig 2 gemäß Figur 2b wird deutlich, dass die Anordnung der Einschnitte 4 in den Wälzkörperkäfig 2 durchaus auch als mäanderförmig bezeichnet werden könnte.

In Figur 3 ist in einer perspektivischen Teilansicht ein Wälzkörperkäfig 2 für eine Schubkastenauszugsführung nach einem weiteren Ausführungsbeispiel der Erfindung dargestellt. Hier sind die Einschnitte 4 zur Erzielung einer gewissen Federfähigkeit des Wälzkörperkäfigs ähnlich wie beim Ausführungsbeispiel gemäß den Figuren 2a bis 2c ausgeführt, gehen aber im Unterschied zu diesem Ausführungsbeispiel jeweils aus von größeren Freischnitten 5 im Längsseitenbereich des Wälzkörperkäfigs 2. Hierdurch wird eine relativ weiche Federcharakteristik ermöglicht.

Beim Ausführungsbeispiel eines Wälzkörperkäfigs 2 nach einem weiteren Ausführungsbeispiel gemäß den Figuren 4a und 4b ist der Wälzkörperkäfig 2 axial geteilt und besteht somit aus zwei Teilen 21 und 22, die teleskopartig im Sinne des Doppelpfeiles A jeweils in den Figuren 4a und 4b gegeneinander verschiebbar sind. Zwischen den beiden Teilen 21 und 22 ist zumindest eine Feder 6 angeordnet, die als Druckfeder ausgebildet ist und in Richtung der Längsachse des Wälzkörperkäfigs 2 wirksam angeordnet ist.

Dies bedeutet, dass die beiden Teilen 21 und 22 des Wälzkörperkäfigs 2 beim Auftreffen auf einen an der Führungsschiene 1 vorgesehenen Anschlages 3 unter Spannung der Druckfeder 6 zunächst etwas zusammengeschoben werden, womit Aufprallenergie beim relativ schlagartigen Öffnen eines Schubkastens abgebaut wird.

Die dargestellten Ausführungsbeispiele veranschaulichen einige interessante Möglichkeiten, den Wälzkörperkäfig 2 einer Schubkastenauszugsführung in Richtung seiner Längsachse und im Sinne eines Dämpfungsgliedes federnd ausbilden zu können. Selbstverständlich sind hier weitere konstruktive Ausgestaltungen denkbar, die sich dann aber alle im Rahmen der vorliegenden Erfindung bewegen.

Bei Wälzkörperkäfigen 2 mit Schlitzen 4, Einschnitten oder anderen Materialschwächungen können diese ganz oder teilweise mit einem elastischen Dämpfungsmaterial aus Kunststoff, Gummi oder dergleichen gefüllt sein. Hierdurch wird eine sehr feinfühlige Einflussaufnahme auf das gewünschte Dämpfungsverhalten eines Wälzkörperkäfigs 2 erreicht.

Am Wälzkörperkäfig 2 kann zumindest in seinem dem Anschlag 3 der Führungsschiene 1 gegenüberliegenden Bereich eine Querschnittsvergrößerung 7 vorgesehen sein, um das Auftreffen des Wälzkörperkäfigs 2 auf den Anschlag 3 auch bei relativ groben Toleranzen der gesamten Schubkastenauszugsführung sicherzustellen.

Bei einer Schubkastenauszugsführung mit einer auszugsverlängernden Mittelschiene, wie sie dem Fachmann allgemein auch als Vollauszug geläufig ist, ist die Mittelschiene gegenüber der Führungsschiene bis zu einem Endanschlag in Auszugsrichtung verfahrbar und die Laufschiene ihrerseits ebenfalls wieder bis zu einem Endanschlag gegenüber der Mittelschiene. Dabei ist die Mittelschiene selbst über Wälzkörper in einem Wälzkörperkäfig auf der Führungsschiene geführt und die Laufschiene über Wälzkörper in einen Wälzkörperkäfig auf der Mittelschiene.

Bei einer derartigen Konstruktion können vorzugsweise sowohl die Führungsschiene wie auch die Mittelschiene mit einem in den Verschiebeweg der jeweiligen Wälzkörperkäfige ragenden Anschlag versehen sein, um eine Dämpfung im oben beschriebenen Sinne beim Öffnen eines Schubkastens zu erzielen. Sollte durch konstruktive Mittel gewährleistet sein, dass die Laufschiene beim Öffnen eines Schubkastens stets als letztes Funktionsteil in ihrer Anschlagposition fährt, würde die Anordnung eines im Verschiebeweg des betreffenden Wälzkörperkäfigs ragende Anschlag an der Mittelschiene allerdings genügen.

## Patentansprüche

1. Schubkastenauszugsführung mit einer an einem Möbelkorpus befestigbaren Führungsschiene (1) und mit einer schubkastenseitig befestigbaren Laufschiene (30), wobei die Laufschiene (30) gegenüber der Führungsschiene (1) -oder einer auszugsverlängernden Mittelschiene, welche gegenüber der Führungsschiene (1) über mehrere, von einem Wälzkörperkäfig (2) aufgenommenen Wälzkörpern (2a) aus Metall geführt ist- über mehrere, von einem Wälzkörperkäfig (2) aus Kunststoff aufgenommenen Wälzkörpern (2a) aus Metall geführt ist und der Auszugsweg der Laufschiene (30) bzw. der Mittelschiene begrenzt ist durch einen an der Laufschiene (30) bzw. der Mittelschiene angebrachten und in die Laufbahn der Wälzkörper (2a) hineinragenden Endanschlag, wobei an der Führungsschiene (1) und/oder an der Mittelschiene ein in den Verschiebeweg des jeweiligen Wälzkörperkäfigs (2) ragender Anschlag vorgesehen ist, an den der Wälzkörperkäfig (2) kurz vor Erreichen des Endanschlages für die Wälzkörper (2a) anschlägt und dass der Wälzkörperkäfig (2) in Richtung seiner Längsachse im Sinne eines Dämpfungsgliedes federnd ausgebildet ist, **dadurch gekennzeichnet, dass** der Wälzkörperkäfig (2) über seine Längserstreckung hinweg mit einer Vielzahl von quer zu seiner Längsachse verlaufenden Einschnitten (4), Schlitzen oder ähnlichen Materialschwächungen versehen ist.

2. Schubkastenauszugsführung nach Anspruch 1, **dadurch gekennzeichnet, dass** die Einschnitte (4) von den beiden Längsseitenbereichen des Wälzkörperkäfigs wechselseitig und jeweils in axialer Richtung gegeneinander versetzt angeordnet sind.

3. Schubkastenauszugsführung nach einem der vorhergehenden Ansprüche, **dadurch gekennzeichnet, dass** die Einschnitte (4), Schlitze oder dergleichen ganz oder teilweise mit einem elastischen Dämpfungsmaterial aus Kunststoff, Gummi oder dergleichen gefüllt sind.

4. Schubkastenauszugsführung nach einem der vorhergehenden Ansprüche, **dadurch gekennzeichnet, dass** die Schlitze (4) von gegenüber den Schlitzen (4) vergrößerten Freischnitten (5) im Längsseitenbereich des Wälzkörperkäfigs (2) ausgehen.

5. Schubkastenauszugsführung nach einem der vorhergehenden Ansprüche, **dadurch gekennzeichnet, dass** der Wälzkörperkäfig (2) zumindest in seinem dem Anschlag (3) zugewandten stirnseitigen Endbereich mit einer Querschnittsvergrößerung (7) zur Vergrößerung der Kontaktfläche zwischen dem Anschlag (3) und dem Wälzkörperkäfig (2) versehen ist.

6. Schubkastenauszugsführung nach einem der vorhergehenden Ansprüche, **dadurch gekennzeichnet, dass** der Wälzkörperkäfig (2) axial geteilt ist und aus zwei teleskopartig gegeneinander verschiebbaren Teilen (21, 22) besteht, wobei zwischen den beiden Teilen (21, 22) eine in Richtung der Längsachse des Wälzkörperkäfigs (2) wirksame Feder (6) angeordnet ist.

## Claims

1. Drawer pull-out guide with a guide rail (1) that can be fixed to a cabinet body and with a running rail (30) that can be fixed onto a drawer, whereby the running rail (30) is guided relative to the guide rail (1) on a plurality of metal roller bodies (2a) housed in a plastic roller cage (2) - or relative to an extending middle rail, which runs relative to the guide rail (1) on several metal roller bodies (2a) housed in a roller cage (2) - and with the extension path of the running rail (30) or the middle rail being limited by an end stop attached to the running rail (30) or to the middle rail and extending into the running track of the roller bodies (2a), wherein a stop is provided on the guide rail (1) and/or on the middle rail projecting into the path of displacement of the roller cage (2), against which the roller cage (2) strikes shortly before reaching the end stop for the roller bodies (2a) and the roller cage (2) is developed in a resilient manner in the direction of its longitudinal axis in the sense of a damping element, **characterized in that** the roller cage (2) is provided with a plurality of cuts (4), slits or similar material weaknesses along its longitudinal extension that are perpendicular to its longitudinal axis.

2. Drawer pull-out guide according to Claim 1, **characterized in that** the cuts (4) in the two longitudinal side sections of the roller cage are arranged on alternating sides and are staggered with respect to each other in the axial direction.

3. Drawer pull-out guide according to any one of the previous claims, **characterized in that** the cuts (4), slits or similar are completely or partially filled with an elastic damping material made of plastic, rubber or similar.

4. Drawer pull-out guide according to any one of the previous claims, **characterized in that** the slits (4) extend from cut outs (5) in the longitudinal side section of the roller cage (2) that are larger than the slits (4).

5. Drawer pull-out guide according to any one of the previous claims, **characterized in that** the roller cage (2) is provided with at least one cross-sectional enlargement (7) in its end section facing the stop (3) for the purpose of enlarging the contact surface between the stop (3) and the roller cage (2).

6. Drawer pull-out guide according to any one of the previous claims, **characterized in that** the roller cage (2) is divided axially and consists of two telescopic parts (21, 22) that can be slid in relation to each other, with a spring (6) being effectively arranged between the two parts (21, 22) in the direction of the longitudinal axis of the roller cage (2).

## Revendications

1. Guidage d'extraction de tiroir comprenant un rail de guidage (1) pouvant être fixé sur un corps de meuble et un rail de roulement (30) pouvant être fixé côté tiroir, le rail de roulement (30) pouvant être déplacé par rapport au rail de guidage (1) - ou à un rail médian prolongeant le déploiement, qui peut être déplacé par rapport au rail de guidage (1) par l'intermédiaire de plusieurs corps de roulement (2a) en métal logés dans une cage (2) de corps de roulement - par l'intermédiaire de plusieurs corps de roulement (2a) en métal logés dans une cage de corps de roulement (2) en matériau synthétique, et la course de déploiement du rail de roulement (30) ou du rail médian étant limitée par une butée de fin de course montée sur le rail de roulement (30) ou le rail médian et faisant saillie dans la course de déplacement des corps de roulement (2a), guidage d'extraction de tiroir dans lequel il est prévu sur le rail de guidage (1) et/ou sur le rail médian une butée pénétrant dans la course de coulissement de la cage de corps de roulement (2) respective sur laquelle vient en butée la cage de corps de roulement (2) peu avant d'avoir atteint la butée de fin de course des corps de roulement (2a), et la cage de corps de roulement (2) étant réalisée élastiquement dans la direction de son axe longitudinal pour constituer un organe d'amortissement,
**caractérisé en ce que**
la cage de corps de roulement (2) est équipée sur son extension longitudinale d'un ensemble d'entailles (4), rainures ou autres affaiblissements de matière s'étendant transversalement à son axe longitudinal.

2. Guidage d'extraction de tiroir conforme à la revendication 1,
**caractérisé en ce que**
les entailles (4) sont alternativement situées sur les deux zones de bord longitudinales de la cage de corps de roulement et sont respectivement décalées les unes par rapport aux autres en direction axiale.

3. Guidage d'extraction de tiroir conforme à l'une des revendications précédentes,
**caractérisé en ce que**
les entailles (4), rainures ou similaires sont remplies totalement ou partiellement par un matériau d'amortissement élastique en matériau synthétique caoutchouc ou similaire.

4. Guidage d'extraction de tiroir conforme à l'une des revendications précédentes,
**caractérisé en ce que**
les rainures (4) partent de dégagements (5) élargis par rapport à celle-ci dans la zone des bords longitudinaux de la cage de corps de roulement (2).

5. Guidage d'extraction de tiroir conforme à l'une des revendications précédentes,
**caractérisé en ce que**
la cage de corps de roulement (2) a au moins dans sa zone d'extrémité frontale tournée vers la butée (3) une augmentation de section (7) permettant d'augmenter la surface de contact entre la butée (3) et la cage de corps de roulement (2).

6. Guidage d'extraction de tiroir conforme à l'une des revendications précédentes,
**caractérisé en ce que**
la cage de corps de roulement (2) est subdivisée axialement et est constituée de deux pièces (21, 22) susceptible de coulisser télescopiquement l'une dans l'autre, entre ces deux pièces (21, 22) étant monté un ressort (6) actif en direction de l'axe longitudinal de la cage de corps de roulement (2).
